# EUROPÄISCHE PATENTSCHRIFT

(11) **EP 0 301 205 B1**
(45) Veröffentlichungstag und Bekanntmachung des Hinweises auf die Patenterteilung: **03.03.1993**
(21) Anmeldenummer: 88109033.6
(22) Anmeldetag: 07.06.1988
(51) Int. Cl.: B65H 29/40

(54) **Vorrichtung zum Sammeln und Ablegen von Signaturen**
Device for collecting and depositing signatures
Dispositif d'assemblage et de sortie de cahiers

(30) Priorität: 30.07.1987 DE 3725225
(43) Veröffentlichungstag der Anmeldung: 01.02.1989
(73) Patentinhaber: MAN Roland Druckmaschinen AG, 86153 Augsburg (DE)
(72) Erfinder: Lindblom, Kurt Lennart, S-46139 Trollhättan (SE); Kanervo, Seppo Jujani, SF-04400 Järvenpää (FI); Similä, Jussi Jooseppi, SF-04400 Järvenpää (FI)
(74) Vertreter: Grussdorf, Jürgen, Dr.

(56) Entgegenhaltungen:
- EP-A- 0 164 440
- DE-A- 1 217 974
- DE-A- 3 410 862
- FR-A- 2 176 386
- FR-A- 2 545 802
- GB-A- 440 157
- US-A- 4 088 314

## Beschreibung

Die Erfindung betrifft eine Vorrichtung zum Sammeln und Ablegen von Signaturen nach dem Oberbegriff des Patentanspruchs 1.

Eine solche Vorrichtung ist z.B. aus der DE-AS 1217974 bekannt. Dabei werden zugeschnittene Papierpakete von beidseits an diesen anliegenden Bändern angeliefert und auf schwenkbar um eine Nabe umlaufende Flügel gesammelt und als fertig gesammeltes Paket auf ein Transportmittel (Paketausführungsband) abgelegt. Am Fuß der Flügel befinden sich als Bürstenrollen ausgebildete Führungsrollen, die bei Sammelbeginn die ersten ankommenden Exemplare führen. Ein Abbremsen der angelieferten Bögen ist nicht vorgesehen.

Aus der GB-A-440 157 ist weiterhin eine Vorrichtung zum Sammeln von einem Transportband angelieferten Papier- oder Kartonbögen bekannt, wobei diese starren Flügeln eines rotierenden Flügelrades zugeliefert und fußseitig von einer Feder gehalten einzeln an eine Sammelvorrichtung übergeben werden. Die Flügel bilden hier lediglich eine zur Sammelvorrichtung hin offene Anlage. Ein Sammeln von Signaturen vor deren Ablegen ist mit dieser Vorrichtung nicht möglich.

Nachteilig an derartigen Vorrichtungen ist insbesondere, daß bei hohen Arbeitsgeschwindigkeiten die Buchblocks nicht genau ausgerichtet werden und angelieferte Signaturen in falscher Reihenfolge gesammelt oder in das falsche (nächstfolgende) Fach gelangen können.

Die vorliegende Erfindung hat sich daher die Aufgabe gestellt, eine Vorrichtung zum Sammeln und Ablegen von Signaturen zu schaffen, mit der hohe Arbeitsgeschwindigkeiten realisierbar sind und bei welcher die Buchblocks genau ausgerichtet werden und eine fehlerhafte Signaturenablage vermieden wird. Gleichzeitig soll ein besonders kompakter Aufbau der Gesamtvorrichtung möglich sein.

Diese Aufgabe wird durch die im kennzeichnenden Teil des Patentanspruchs 1 angegebenen Merkmale gelöst.

Die Vorrichtung nach der Erfindung gestattet es, auf engstem Raum sowohl das Zurechtschneiden, das Sammeln, das Ausrichten und das Ablegen der Buchblocks durchzuführen. Die Vorrichtung ist sehr kompakt, kann sehr schnell arbeiten und ist auch schnell und einfach dem Signaturformat in Breite, Höhe und Dicke anpaßbar. Eine sichere und genaue Bildung des Buchblocks ist garantiert, und es ist eine sehr hohe Arbeitsgeschwindigkeit von über 6000 Stück Signaturen pro Stunde erreichbar.

Die aus beiderseits an den Signaturen anliegenden, gleich schnell angetriebenen Bändern bestehende Beschleunigungsvorrichtung weist insbesondere Umlenkrollen auf, die eine Mündung bilden. Im Interesse einer besonders sicheren Führung der Signaturen ist daher die Umlenkrolle des sich flügelseitig erstreckenden Bandes außerhalb des Drehbereichs des Flügels und die Umlenkrolle des sich federseitig erstreckenden Bandes innerhalb des Drehbereichs angeordnet, wobei die Auslenkeinrichtung vom federseitigen Band überstreckt wird.

Als Begrenzung des Aufnahmefachs zur Nabe hin ist zweckmäßig eine feststehende, jedoch entsprechend der Signaturlänge verstellbare Führungsschiene vorgesehen.

Weiter ist es zweckmäßig, federseitig eine Bremsvorrichtung zum Abbremsen der Signaturen in Form einer Bürste mit dem Flügel zugekehrten Borsten vorzusehen, die etwa senkrecht zu dem Flügel verstellbar ist. Durch die Bremswirkung dieser Bremsvorrichtung werden die mit hoher Geschwindigkeit ankommenden Signaturen vor ihrem Auftreffen auf die innere Aufnahmefachbegrenzung abgebremst, und es werden unerwünschte Flatter- oder Faltbewegungen verhindert. Die Verstellbarkeit dieser Bremsvorrichtung dient der Anpassung an die kinetische Energie der Signaturen, die von deren Masse und deren Geschwindigkeit abhängt.

Es folgt die Darstellung eines Ausführungsbeispiels. Bei den Zeichnungen zeigen:
- Fig. 1: eine Seitenansicht der Sammel- und Auslegevorrichtung
- Fig. 2: Eine Perspektivansicht der Sammel- und Auslegeeinrichtung.

Das ankommende Strangpaket 1 läuft zu einer Schneidvorrichtung 2, wo es zu Signaturen quergeschnitten wird. Hinter der Schneidvorrichtung 2 folgt eine Beschleunigungseinrichtung in Form meherer beiderseits an den Signaturen 3 anliegenden, gleichschnell angetriebenen Bändern 4, 5. Infolge der von diesen Bändern 4, 5 ausgeübten Beschleunigung werden zwischen den aufeinander folgenden Signaturen Lücken oder Abstände 6 erzeugt. Unterhalb dieser Beschleunigungsvorrichtung befindet sich eine Reihe von im Takt des Ankommens der Signaturen 3 angetriebenen Nocken 7, die sich um eine quer zur Bewegungsrichtung der Signaturen 3 verlaufende, gemeinsame Drehachse 8 drehen. Jeder Nocken 7 weist einen radial zur Drehachse 8 verlaufenden, in Ankunftsrichtung weisenden Absatz 9 auf, auf den jede Signatur 3 auftrifft. Von der Innenkante dieses Absatzes 9 verläuft eine im Radius zunehmende Abweisfläche 10, durch welche jede von dem Absatz 9 abgeworfene Signatur mit ihrem oberen Ende vor der Rückkehr des Absatzes in seine horizontale Ausgangslage nach außen, vom Nocken weg, gedrückt wird, so daß die nachfolgende Signatur ungehindert nach unten fallen kann. Zur sicheren Führung der Signaturen 3 ist die untere Umlenkrolle 11 mit dem auf derselben Seite der Signaturen 3 wie die Nocken 7 liegenden Band 4 unterhalb der Nocken 7 angeordnet. Die untere Umlenkrolle 12 des Bandes 5 dagegen ist außerhalb des äußeren Endes der daran vorbeilaufenden Flügel 13 eines Flügelrads 14 mit Nabe 15 angeordnet.

Jeder der Flügel 13 besteht aus einer Reihe von nebeneinanderliegenden Flügelblättern. Jeweils ein Flügel 13 des Flügelrads 14, eine rückwärtig damit verbundene Blatt-oder Drahtfeder23 und eine feststehende, jedoch entsprechend der Signaturlänge verstellbare Führungschiene 21 begrenzen ein Auffangfach oder Aufnahmefach 16 des Flügelrads 14. Sämtliche Flügel 13 sind an der Nabe 15 um zueinander und zur Drehachse des Flügelrads 14 parallele Schwenkachsen 17 schwenkbar gelagert. Die Flügel 13 werden während jedes Umlaufs des Flügelrads 14 durch eine feststehende Steuernockenscheibe, über Rollenhebel und dergleichen um die Schwenkachsen 17 verschwenkt, und zwar derart, daß in Verbindung mit während eines Umlaufs des Flügelrads 14 wechselnder, insgesamt aber mit dem Ankommen der einzelnen Signaturen 3 angepaßter Umfangsgeschwindigkeit des Flügelrads 14 sich Flügel in einem geringen Abstand von der Abwurfstelle der Absätze 9 der Nocken 7, diesem etwas schrägstehend weggekehrt, befindet. Während des Abwerfens nachfolgender Signaturen wird es langsam entsprechend der größer werdenden Dicke des Signaturpakets weiterbewegt. Nach Abwurf einer bestimmten Anzahl von Signaturen 3, eines Buchblocks 22, wird es dann schnell weiterbewegt, währenddessen der nachfolgende Flügel 13 schnell in die Ausgangslage des vorangehenden Flügels wandert und der vorangehende Flügel mit dem auf ihm aufliegenden Buchblock 22 sich unter Verzögerung im letzten Abschnitt diese Bewegungsteils zu einer Zapfentransportkette 18 bewegt. Der Buchblock 22 wird unter Führung durch die Führungsschiene 21 auf der Zapfentransportkette 18 abgelegt.

In dem die abgeworfenen Signaturen 3 aufnehmenden Aufnahmefach 16 des Flügelrads 14 ist unterhalb der Nocken 7, kurz vor der inneren Begrenzung dieses Fachs durch die Führungsschiene 21 eine Bremsvorrichtung in Form einer Bürste 19 mit dem das Aufnahmefach begrenzenden Flügel 13 zugekehrten Borsten vorgesehen. Diese Bürste 19 ist etwa senkrecht zu diesem Flügel 13 verstellbar, was durch eine Verstellvorrichtung 20 angedeutet ist.

Anstelle der Bürste 19 können zum Abbremsen und Zusammenhalten des gerade entstehenden Buchblocks 22 auch mehrere Blatt-oder Drahtfedern 23 in etwa gleichgerichtet mit dem Flügel 13 vorgesehen sein. Die Justage dieser Blatt-oder Drahtfedern 23 kann einzeln oder aber auch gemeinsam durch die Mittelachse des Flügelrads 14 durchgeführt werden. Die Federn 23, die in der Flügelradnabe 15 befestigt sind, dienen dazu, die einschlagenden Signaturen 3 in dem Fach 16 aneinander zu drücken und dadurch abzubremsen und die anschließend geformten Buchblocks 22 beim Ablegen auf der Zapfentransportkette 18 zusammenzuhalten.

### Liste der verwendeten Bezugsziffern:

- 1: Strangpaket
- 2: Schneidvorrichtung
- 3: Signaturen
- 4: Band
- 5: Band
- 6: Lücken
- 7: Nocken
- 8: Drehachse
- 9: Absatz
- 10: Abweisfläche
- 11: untere Umlenkrolle
- 12: untere Umlenkrolle
- 13: Flügel
- 14: Flügelrad
- 15: Nabe
- 16: Aufnahmefach
- 17: Schwenkachsen
- 18: Zapfentransportkette
- 19: Bürste
- 20: Verstellvorrichtung
- 21: Führungsschiene als untere Begrenzung des Aufnahmefachs
- 22: aus Signaturen gebildeter Buchblock
- 23: Blatt- oder Drahtfeder

## Patentansprüche

1. Vorrichtung zum Sammeln und Ablegen von Signaturen (3), die rollenverarbeitet von einem Bahnstrang (1) quergeschnitten kommend mittels einer Beschleunigungsvorrichtung in Form von beiderseits an den Signaturen anliegenden, angetriebenen Bändern (4, 5) auseinanderziehbar, mittels einer im Signaturtakt betätigbaren Auslenkeinrichtung (7, 10) seitlich, jeweils zwischen vorlaufender und nachlaufender Kante zueinander versetzbar, in aus Flügeln (13) eines im Sammeltakt angetriebenen Flügelrades (14) gebildeten Aufnahmefächern (16) sammelbar und aus ihnen auf eine Abfördereinrichtung ausschiebbar sind, wobei der Signaturtakt ein ganzzahliges Vielfaches des Sammeltaktes beträgt, und die Flügel an einer Nabe (15) des Flügelrades achsparallel zur Flügelradachse schwenkbar gelagert sind, derart, daß bei gleichförmiger Bewegung der Nabe die Schwenkung des zu beladenden Flügels periodisch im Sammeltakt mit einer Phase schneller Einrückbewegung in die Anfangsaufnahmeposition, mit einer Phase langsamer Bewegung im Sammelwinkelbereich, mit einer Phase schneller Bewegung aus der Endaufnahmeposition steuerbar ist, **dadurch gekennzeichnet,** daß die Auslenkeinrichtung unterhalb der Beschleunigungsvorrichtung im Takt des Ankommens der Signaturen (3) angetriebene Nocken (7) aufweist, die im Bereich zwischen dem geschwenkten, die Signaturen tragenden und dem ankommenden Flügel angeordnet sind und die radial zu ihrer Drehachse (8) verlaufende, in Ankunftsrichtung der Signaturen (3) weisende Absätze (9) besitzen, auf die die Signaturen (3) auftreffen und von der Innenkante der Absätze (9) im Radius zunehmende Abweisflächen (10) verlaufen, die die von den Absätzen (9) abgeworfenen Signaturen von den Nocken (7) wegdrücken, und daß das Aufnahmefach (16) durch den Flügel (13) und eine im Drehsinn der Nabe gesehen rückwärtig mit diesem verbundene Blatt- oder Drahtfeder (23) gebildet wird.

2. Vorrichtung nach Anspruch 1, dadurch gekennzeichnet, daß die Bänder (4, 5) der Beschleunigungsvorrichtung über eine Mündung bildende Umlenkrollen (11, 12) geführt sind.

3. Vorrichtung nach Anspruch 2, dadurch gekennzeichnet, daß die Umlenkrolle (12) des sich flügelseitig erstreckenden Bandes (5) außerhalb des Drehbereichs des Flügels (13) und die Umlenkrolle (11) des sich federseitig erstreckenden Bands (4) innerhalb des Drehbereichs angeordnet ist, wobei die Auslenkeinrichtung (7, 9, 10) vom federseitigen Band (4) überstreckt wird.

4. Vorrichtung nach einem der Ansprüche 1 bis 3, dadurch gekennzeichnet, daß als Begrenzung des Aufnahmefachs (16) zur Nabe (15) hin eine feststehende, jedoch entsprechend der Signaturlänge verstellbare Führungsschiene (21) vorgesehen ist.

5. Vorrichtung nach Anspruch 4, dadurch gekennzeichnet, daß federseitig eine Bremsvorrichtung zum Abbremsen der Signaturen (3) in Form einer Bürste (19) mit dem Flügel (13) zugekehrten Borsten vorgesehen ist, die etwa senkrecht zu dem Flügel (13) verstellbar ist.

## Claims

1. Device for the collecting and depositing of signatures (3) which, worked up into a roll, coming transversely cut from a web strip (1), can be drawn apart by means of an acceleration device in the form of driven bands (4,5) lying on both sides against the signatures, can be laterally displaced with regard to one another by means of a deflection device (7,10) operatable in the signature rhythm, in each case between forward-running and backward-running edge, are collectable in reception compartments (16) formed from wings (13) of a winged wheel (14) driven in the collection rhythm and can be pushed from them to a removal device, whereby the signature rhythm amounts to a whole-numbered multiple of the collection rhythm, and the wings are swingably mounted on a hub (15) of the winged wheel axis-parallel to the winged wheel axis in such a manner that, in the case of corresponding movement of the hub, the swinging of the wing to be loaded is periodically controllable in the collection rhythm with a phase of quicker engagement movement into the initial take-up position, with a phase of slower movement in the collecting angle region, with a phase of quicker movement from the final take-up position, characterised in that, below the acceleration device, the deflection device has cams (7), driven in the rhythm of the arrival of the signatures (3), which are arranged in the region between the swinging wings carrying the signatures and the oncoming wings and which, radially to their axis of rotation (8), possess shoulders (9) pointing in the arrival direction of the signatures (3), on which impinge the signatures (3) and from the inner edge of the shoulders (9) run deflection surfaces (10) increasing in radius which press away from the cams (7) the signatures thrown off by the shoulders (9) and that the reception compartment (16) is formed by the wing (13) and a leaf or wire spring (23) rearwardly connected with this in the direction of rotation of the hub.

2. Device according to claim 1, characterised in that the bands (4,5) of the acceleration device are passed over deflection rollers (11,12) forming an opening.

3. Device according to claim 2, characterised in that the deflection roller (12) of the band (5) extending on the wing side is arranged outside of the region of rotation of the wing (13) and the deflection roller (11) of the band (4) extending on the spring side is arranged within the region of rotation, whereby the deflection device (7,9,10) is overstretched by the spring-side band (4).

4. Device according to one of claims 1 to 3, characterised in that, as limitation of the reception compartment (16), in the direction of the hub (15) there is provided a guide rail (21) which is fixed but adjustable according to the signature length.

5. Device according to claim 4, characterised in that, on the spring side, there is provided a braking device for the braking of the signatures (3) in the form of a brush (19) with bristles facing the wing (13) which is adjustable possibly vertically to the wing (13).

## Revendications

1. Dispositif de collecte et de dépôt de feuilles (3) qui, traitées à partir de rouleaux et arrivant découpées transversalement d'un ruban continu (1), peuvent être séparées l'une de l'autre au moyen d'un dispositif d'accélération sous la forme de bandes entraînées (4, 5) appliquées des deux côtés sur les feuilles, peuvent être décalées latéralement l'une par rapport à l'autre, chaque fois entre bord antérieur et bord postérieur, au moyen d'un dispositif de déviation (7, 10) actionnable à la cadence des feuilles, peuvent être collectées dans des compartiments de réception (16) formés par des ailes (13) d'une roue à ailes (14) entraînée à la cadence de collecte et peuvent être expulsées des compartiments sur un dispositif d'évacuation, la cadence des feuilles étant un multiple entier de la cadence de collecte, les ailes étant montées sur un moyeu (15) de la roue à ailes de façon à pouvoir pivoter parallèlement à l'axe de la roue à ailes de manière que, lors d'un mouvement régulier du moyeu, le pivotement de l'aile à charger puisse être commandé périodiquement à la cadence de collecte avec une phase de mouvement d'entrée rapide dans la position de début de réception, avec une phase de mouvement lent dans la zone angulaire de collecte, avec une phase de mouvement rapide à partir de la position de fin de réception, caractérisé en ce que le dispositif de déviation présente en dessous du dispositif d'accélération des cames (7) qui sont entraînées à la cadence de l'arrivée des feuilles (3) et sont agencées dans la zone entre l'aile pivotée portant les feuilles et l'aile en train d'arriver et qui comportent, s'étendant radialement à leur axe de rotation (8) et pointant dans la direction d'arrivée des feuilles (3), des saillies (9) sur lesquelles butent les feuilles (3), en ce que des surfaces de déviation (10) croissant en rayon et repoussant des cames (7) les feuilles larguées par les saillies (9) s'étendent à partir de l'arête interne des saillies (9) et en ce que le compartiment de réception (16) est formé par l'aile (13) et par un ressort à lame ou en fil (23) relié à l'aile, en arrière vu dans le sens de rotation du moyeu.

2. Dispositif suivant la revendication 1, caractérisé en ce que les bandes (4, 5) du dispositif d'accélération sont menées sur des rouleaux de renvoi (11, 12) qui forment une ouverture.

3. Dispositif suivant la revendication 2, caractérisé en ce que le rouleau de renvoi (12) de la bande (5) qui s'étend du côté de l'aile est agencé en dehors de la zone de rotation de l'aile (13) et en ce que le rouleau de renvoi (11) de la bande (4) qui s'étend du côté du ressort est agencé à l'intérieur de la zone de rotation, le dispositif de déviation (7, 9, 10) dépassant de la bande (4) du côté du ressort.

4. Dispositif suivant l'une quelconque des revendications 1 à 3, caractérisé en ce qu'une barre de guidage (21) fixe mais réglable conformément à la longueur des feuilles est prévue en tant que délimitation du compartiment de réception (16) du côté du moyeu (15).

5. Dispositif suivant la revendication 4, caractérisé en ce qu'est prévu du côté du ressort un dispositif de freinage, pour freiner les feuilles (3), sous la forme d'une brosse (19), avec des poils tournés vers l'aile (13), qui est réglable approximativement perpendiculairement à l'aile (13).
